# EUROPÄISCHE PATENTSCHRIFT

(11) **EP 0 672 527 B1**
(45) Veröffentlichungstag und Bekanntmachung des Hinweises auf die Patenterteilung: **03.11.1999**
(21) Anmeldenummer: 94810475.7
(22) Anmeldetag: 17.08.1994
(51) Int. Cl.: B41J 2/175

(54) **Mehrfarben-Druckkopf für Tintenstrahldrucker**
Multi-colour print head for an ink jet printer
Tête d'impression multicolore pour imprimante par jet d'encre

(30) Priorität: 16.03.1994 CH 77494
(43) Veröffentlichungstag der Anmeldung: 20.09.1995
(73) Patentinhaber: PELIKAN PRODUKTIONS AG, 8132 Egg (CH)
(72) Erfinder: Geissmann, Jürg, CH-8046 Zürich (CH); Mächler, Gordian, CH-8852 Altendorf (CH)
(74) Vertreter: Münch, Otto, Dipl.-Ing.

(56) Entgegenhaltungen:
- EP-A- 0 560 729
- DE-C- 333 561
- DE-U- 8 024 472
- JP-A- 5 138 893
- JP-A- 59 045 160
- JP-A- 59 059 456
- US-A- 4 771 295
- US-A- 4 785 314

## Beschreibung

Es sind Wegwerf-Druckköpfe für den Mehrfarbendruck bekannt, welche mehrere Kammern mit einem Tintenvorrat enthalten. Jede Kammer kommuniziert mit den Kanälen einer Düsenplatte für die betreffende Farbe. Wenn der Tintenvorrat der einen Kammer erschöpft ist, wird der Kopf ersetzt.

Für Einfarben-Druckköpfe ist es aus der EP-A-560 729 bekannt, in den Druckkopf eine separat auswechselbare Tintenpatrone einzusetzen.

Aus der DE-A-33 35 614 ist ein Mehrfarben-Ink-Jet-Printer bekannt. Der Printer hat einen hin und her bewegten Druckkopf und vier damit mitbewegte Tintenpatronen. Diese sind mit Tinten unterschiedlicher Farbe gefüllt. Sie sind über feste Leitungen mit dem Druckkopf verbunden. Jede Patrone hat eine Belüftungsöffnung, die über einen flexiblen Schlauch mit je einer Belüftungsstelle an einer Gehäusewand des Printers verbunden ist. Mittels einer Luftpumpe, die nach Bedarf an eine der vier Belüftungsstellen angesetzt werden kann, kann in der betreffenden Patrone ein Überdruck erzeugt werden, um allenfalls im Druckkopf eingeschlossene Luftblasen aus dessen Düsen auszustossen. Das Auswechseln eines verbrauchten Druckkopfs mit Patronen erfordert nach dem Einsetzen des neuen Druckkopfs den korrekten Anschluss der vier Schläuche an die Belüftungsöffnungen der Patronen.

Der Aufbau einer auswechselbaren Tintenpatrone, die nach einigen Änderungen in einen solchen Printer eingesetzt werden könnte, ist aus dem DE-U-80 24 472 bekannt. Der Innenraum der Patrone ist durch eine topfförmige Membran in einen Tintenraum und einen Luftraum unterteilt. Um in der Tinte vorübergehend einen Überdruck zu erzeugen, ist ein Stössel vorgesehen, der manuell eingedrückt werden kann und auf die Membran wirkt.

Der vorliegenden Erfindung liegt die Aufgabe zugrunde, einen Mehrfarben-Druckkopf derart auszubilden, dass dessen Auswechseln und Inbetriebnahme einfach ist. Diese Aufgabe wird durch die Merkmalskombination der Ansprüche gelöst.

Dadurch, dass die Tintenpatronen einzeln auswechselbar sind, braucht nur jeweils jene Patrone ausgewechselt zu werden, bei welcher der Tintenvorrat erschöpft ist. Dadurch können die weniger benützten Farben besser und die Lebensdauer der Düsenplatte des Druckkopfs voll ausgenützt werden. Die Patronen können zehn bis zwanzig mal pro Farbe ausgewechselt werden. Alternativ kann auch nur eine einzige auswechselbare Patrone mit mehreren Kammern für die verschiedenen Farben vorgesehen sein, was das Auswechseln vereinfacht. Durch das Pumporgan ist eine sichere Wiederinbetriebnahme nach dem Auswechseln gewährleistet. Wenn das Pumporgan an einem das Gehäuse abschliessenden Deckel ausgebildet ist, können die Patronen preiswerter hergestellt werden. Besonders ökonomisch ist es, wenn ein gemeinsames Pumporgan für alle Belüftungsöffnungen im Deckel eingebaut ist.

Nachfolgend wird ein Ausführungsbeispiel der Erfindung anhand der Zeichnungen erläutert. Die Figuren 1 und 2 zeigen schematisch einen Teil einer Seitenansicht eines Mehrfarben-Druckkopfs für einen Ink-Jet-Printer bei geschlossenem und geöffnetem Deckel. Figur 3 zeigt eine zweite Ausführungsform.

Vom Druckkopf 1 ist nur der obere Teil des Gehäuses 2 mit dem Deckel 3 und drei eingesetzten Tintenpatronen 4 dargestellt, die Tinte unterschiedlicher Farbe enthalten. An der gegenüberliegenden unteren Seite ist jeder Patrone 4 ein rohrförmiger Stutzen des Gehäuses zugeordnet, der mit Kanälen der betreffenden Farbe einer Düsenplatte kommuniziert. Die Stutzen sind abdichtend in einer Oeffnung der Patrone 4 eingesteckt, z.B. in der in der EP-A-560 729 beschriebenen Art.

Die Patronen 4 sind in Kammern 5 des Gehäuses 2 eingesetzt, welche durch Trennwände 6 voneinander getrennt sind. Die Patronen 4 haben oben je eine Belüftungsöffnung 7. Die Tinte ist z.B. in einem Schaumkörper 8 aufgenommen. Der Deckel 3 ist am einen Rand über ein Gelenk 12 mit dem Gehäuse 2 verbunden. Am gegenüberliegenden Rand hat er ein Rastelement 13 in Form zweier Haken, die an der Unterseite 14 eines Flansches des Gehäuses 2 einrasten. Im Deckel 3 ist ein Pumporgan 15 in Form eines elastomeren Balges 16 mit einer Griffläche 17 zum Eindrücken mit einem Finger eingebaut. Dazu hat eine Wand 18 eines Hohlraumes 19 des Deckels 3 eine Bohrung 20, in welche ein stutzenförmiger Ansatz 21 des Balges 16 mit einer Umfangsnut 22 eingeschnappt ist. Der Innenraum des Balges 16 kommuniziert frei mit dem Hohlraum 19. Die Griffläche 17 hat zentrisch eine freie Durchgangsöffnung 23. Der Hohlraum 19 kommuniziert über Kanäle 26 mit drei Oeffnungen 27 in kalottenförmigen Vorsprüngen 28 an der Deckelunterseite, welche bei geschlossenem Deckel 3 mit je einem Abdichtmittel 29, z.B. in Form eines O-Rings, gegen die Belüftungsöffnungen 7 der Patronen 4 abdichten, sodass in der geschlossenen Stellung des Deckels 3 alle Oeffnungen 7 mit dem Hohlraum 19 kommunizieren.

Wenn der Tintenvorrat einer Patrone verbraucht ist, wird der Deckel 3 geöffnet, diese Patrone 4 ausgewechselt, und anschliessend der Deckel 3 wieder geschlossen. Durch Druck auf die Griffläche 17 wird mit dem Finger automatisch die Oeffnung 23 verschlossen. Die Luft des Balginneren wird in den Hohlraum 19 verdrängt, sodass über die Kanäle 26 und die Belüftungsöffnungen 7 in allen drei Patronen ein Ueberdruck erzeugt wird. Der Pumpvorgang wird solange fortgesetzt, bis aus den der ausgewechselten Patrone zugeordneten Düsen Tinte austritt. Dabei wir die Luft, die sich in den Düsenkanälen angesammelt hat, und welche den Tintenfluss behindern kann, ausgespühlt. Dann ist der Druckkopf wieder betriebsbereit.

Abweichend vom dargestellten Ausführungsbeispiel können die kalottenartigen Vorsprünge 28 auch an den Patronen 4 bei den Belüftungsöffnungen 7 angeformt und die O-Ringe 29 entsprechend am Deckel 3 angebracht sein. Dies hat den Vorteil, dass die Patronen 4 noch preiswerter herstellbar sind. Bei sehr weichen O-Ringen können diese auch direkt gegen die ebene Aussenfläche der Stirnwand der Patronen 4 abdichten.

Beim Ausführungsbeispiel nach Figur 3 sind analoge Teile mit gleichen Bezugszeichen versehen, sodass sich eine detaillierte Beschreibung dieser Teile erübrigt. Diese Ausführungsform unterscheidet sich dadurch von jener nach Figuren 1 und 2, dass das Gehäuse 2 nur eine einzige Aufnahmekammer 35 hat und die Patrone 4' durch Trennwände 36 in einzelne Kammern 37 unterteilt ist. Diese Ausführungsform eignet sich vor allem in Anwendungsfällen, in welchen der Verbrauch der verschiedenen Farben über die Zeit relativ gleichmässig ist, sodass der Tintenvorrat in allen Kammern 37 etwa zur selben Zeit erschöpft ist.

Das Auswechseln der einzelnen Patrone 4' statt der drei Patronen 4 bei der ersten Ausführungsform ist dann einfacher.

## Patentansprüche

1. Mehrfarben-Druckkopf für einen Ink-Jet-Printer, umfassend ein Gehäuse (2) mit mehreren Aufnahmekammern (5), in welche Tintenpatronen (4) mit Tinte unterschiedlicher Farbe einzeln auswechselbar eingesetzt sind, die je eine Belüftungsöffnung (7) für die Zufuhr von Luft aufweisen, sowie ein Pumporgan (15) am Druckkopf (1), das über Kanäle (26) im Druckkopf (1) und über Dichtmittel (28, 29) mit den Belüftungsöffnungen (7) der Patronen (4) verbunden ist, um nach dem Einsetzen einer oder mehrerer Patronen (4) an den betreffenden Belüftungsöffnungen (7) einen Überdruck zu erzeugen.

2. Mehrfarben-Druckkopf für einen Ink-Jet-Printer, umfassend ein Gehäuse (2), in welches eine Tintenpatrone (4') mit mehreren Kammern (37) mit Tinte unterschiedlicher Farbe auswechselbar eingesetzt ist, wobei jede Kammer (37) eine Belüftungsöffnung (7) für die Zufuhr von Luft aufweist, und wobei ein Pumporgan (15) am Druckkopf (1) vorhanden ist, das über Kanäle (26) im Druckkopf (1) und über Dichtmittel (28, 29) mit den Belüftungsöffnungen (7) der Patronen (4) verbunden ist, um nach dem Einsetzen der Tintenpatrone (4') an den Belüftungsöffnungen (7) einen Überdruck zu erzeugen.

3. Druckkopf nach Anspruch 1 oder 2, wobei ein einziges Pumporgan (15) mit allen Belüftungsöffnungen (7) kommuniziert.

4. Druckkopf nach einem der Ansprüche 1 bis 3, wobei das Pumporgan (15) in einem Deckel (3) angeordnet ist, der das Gehäuse (2) abschliesst.

5. Druckkopf nach Anspruch 4, wobei im Deckel (3) für jede Belüftungsöffnung (7) ein Kanal (26) mit einem Abdichtelement (27, 29) an dessen Mündung vorhanden ist, das die betreffende Belüftungsöffnung (7) abdichtend mit dem betreffenden Kanal (26) verbindet, wobei alle Kanäle (26) mit dem Pumporgan (15) kommunizieren.

6. Druckkopf nach Anspruch 4 oder 5, wobei der Deckel (3) schwenkbar mit dem Gehäuse (2) verbunden ist und Rastmittel (13) zum Einrasten in der geschlossenen Stellung hat.

7. Druckkopf nach einem der Ansprüche 1 bis 6, wobei das Pumporgan (15) ein elastisch deformierbarer Hohlkörper (16) ist mit einer Grifffläche (17) zum Eindrücken mit einem Finger, und wobei in der Grifffläche (17) eine freie Durchtrittsöffnung (23) angeordnet ist.

8. Druckkopf nach Anspruch 7, wobei der Hohlkörper (16) als Balg ausgebildet ist.

9. Druckkopf nach Anspruch 7 oder 8, wobei der Hohlkörper (16) aus einem Elastomer besteht.

10. Druckkopf nach einem der Ansprüche 1 bis 9, wobei in einer Stirnwand des Patronengehäuses von so einer im Gehäuse eingesetzten Tintenpatrone mindestens so eine Belüftungsöffnung (7) mit Dichtmitteln (29) zum abdichtenden Verbinden mit einem Kanal (26) eines Deckels (3) des Druckkopfs (1) angeordnet ist.

## Claims

1. A multi-colour print head for an ink jet printer comprising a casing (2) having a number of receiving chambers (5) for inserting individual interchangeable cartridges (4) containing ink of different colours, each chamber having a vent opening (7) for supply of air and a pump means (15) on the print head (1), the pump means being connected to the vent openings (7) of the cartridges (4) via sealing means (28, 29) and via ducts (26) in the print head (1) in order to generate an excess pressure at the respective vent openings (7) after insertion of one or more cartridges (4).

2. A multi-colour print head for an ink jet printer comprising a casing (2) into which a cartridge (4') comprising a number of chambers (37) holding ink of different colours is interchangeably inserted, each chamber (37) having a vent opening (7) for supply of air and wherein a pump means (15) is provided at the print head (1) and is connected to the vent openings (7) of the cartridges (4) via sealing means (28, 29) and via ducts (26) in the print head (1) in order to generate an excess pressure at the vent openings (7) after insertion of the ink cartridge (4').

3. A print head according to claim 1 or 2, wherein a single pump means (15) communicates with all the vent openings (7).

4. A print head according to any of claims 1 to 3, wherein the pump means (15) is disposed in a cover (3) which closes the casing (2).

5. A print head according to claim 4, wherein the mouth of a duct (26) for each vent opening (7) in the cover (3) has a sealing element (27, 29) which connects the respective vent opening (7) in sealing-tight manner to the respective duct (26), all the ducts (26) communicating with the pump means (15).

6. A print head according to claim 4 or 5, wherein the cover (3) is pivotably connected to the casing (2) and has catch means (13) for engagement in the closed position.

7. A print head according to any of claims 1 to 6, wherein the pump means (15) is an elastically deformable hollow member (16) with a handle surface (17) for pressing with a finger, and wherein a free passage opening (23) is formed in the handle surface (17).

8. A print head according to claim 7, wherein the hollow member (16) is in the form of a bellows.

9. A print head according to claim 7 or 8, wherein the hollow member (16) is made of an elastomer.

10. A print head according to any of claims 1 to 9, wherein an end wall of the casing of an ink cartridge thus inserted into the casing has at least one vent opening (7) with sealing means (29) for sealing-tightly connecting to a duct (26) in a cover (3) of the print head (1).

## Revendications

1. Tête d'impression en plusieurs couleurs pour une imprimante à jet d'encre, comprenant un boîtier (2) comportant plusieurs chambres de logement (5), dans lesquelles peuvent être insérées, en étant interchangeables individuellement, des cartouches (4) comportant des encres ayant des couleurs différentes, et qui possèdent chacune une ouverture d'aération (7) pour l'amenée d'air, ainsi qu'un organe formant pompe (15) situé sur la tête d'impression (1) et qui est relié par l'intermédiaire de canaux (26) situés dans la tête d'impression (1) et par l'intermédiaire de moyens d'étanchéité (28,29), aux ouvertures d'aération (7) des cartouches (4), pour produire une surpression après l'introduction d'une ou de plusieurs cartouches (4) dans les ouvertures d'aération considérées (7).

2. Tête d'impression en plusieurs couleurs pour une imprimante à jet d'encre, comprenant un boîtier (2), dans lequel une cartouche d'encre (4') comportant plusieurs chambres (37) remplies d'encres ayant des couleurs différentes est insérée d'une manière interchangeable, et dans laquelle chaque chambre (37) comporte une ouverture d'aération (7) pour l'amenée d'air, et dans laquelle sur la tête d'impression (1) est prévu un organe formant pompe (15) qui est relié par l'intermédiaire de canaux (26) situés dans la tête d'impression (1) et par l'intermédiaire de moyens d'étanchéité (28,29) aux ouvertures d'aération (7) de la cartouche (4), de manière à produire une surpression après l'insertion de la cartouche d'encre (4') dans les ouvertures d'aération (7).

3. Tête d'impression selon la revendication 1 ou 2, dans laquelle un seul organe formant pompe (15) communique avec les ouvertures d'aération (7).

4. Tête d'impression selon l'une des revendications 1 à 3, dans laquelle l'organe formant pompe (15) est disposé dans un couvercle (3) qui ferme le boîtier (2).

5. Tête d'impression selon la revendication 4, dans laquelle il est prévu dans le couvercle (3), pour chaque ouverture d'aération (7), un canal (26) qui comporte un élément d'étanchéité (27,29) disposé au niveau de son embouchure et qui relie d'une manière étanche l'ouverture d'aération considérée (7) au canal considéré (26), tous les canaux (26) communiquant avec l'organe formant pompe (15).

6. Tête d'impression selon la revendication 4 ou 5, dans laquelle le couvercle (3) est relié de manière à pouvoir pivoter au boîtier (2) et comporte des moyens d'encliquetage (13) pour réaliser un encliquetage dans la position fermée.

7. Tête d'impression selon l'une des revendications 1 à 6, dans laquelle l'organe formant pompe (15) est un corps creux élastiquement déformable (16), comportant une surface de préhension (17) pour un enfoncement avec un doigt, et dans laquelle une ouverture de passage libre (23) est disposée dans la surface de préhension (17).

8. Tête d'impression selon la revendication 7, dans laquelle le corps creux (16) est agencé à la manière d'un soufflet.

9. Tête d'impression selon la revendication 7 ou 8, dans laquelle le corps creux (16) est formé d'un élastomère.

10. Tête d'impression selon l'une des revendications 1 à 9, dans laquelle dans une paroi frontale d'une cartouche d'encre insérée dans le boîtier est disposée au moins une ouverture d'aération (7) comportant des moyens d'étanchéité (29) servant à établir une liaison étanche avec un canal (26) d'un couvercle (3) de la tête d'impression (1).
